# EUROPÄISCHE PATENTANMELDUNG

(11) **EP 4 556 428 A1**
(43) Veröffentlichungstag der Anmeldung: **21.05.2025**
(21) Anmeldenummer: 24206824.5
(22) Anmeldetag: 16.10.2024
(51) Int. Cl.: B66C 13/54

(54) **KRANKABINEN-TÜRSYSTEM**

(30) Priorität: 14.11.2023 DE 102023131660
(71) Anmelder: Manitowoc Crane Group France SAS, 69574 Dardilly Cedex (FR)
(72) Erfinder: EWE, Dirk, Westerstede (DE)
(74) Vertreter: SSM Sandmair

(57) **Zusammenfassung**

Die vorliegende Erfindung betrifft ein Krankabinen-Türsystem für einen Mobilkran, mit
- einer zum Verschließen einer Einstiegsöffnung der Krankabine ausgestalteten und zwischen einer Öffnungsstellung und einer Schließstellung durch einen Führungsmechanismus geführten Türe;
- einem zum Bewegen der Türe zwischen der Öffnungsstellung und der Schließstellung ausgestalteten Türantrieb;
- einer mit dem Türantrieb und zumindest einem Bedienelement in Verbindung stehenden Steuerungseinheit, welche den Türantrieb entsprechend einer über das zumindest eine Bedienelement erfolgten Benutzereingabe ansteuert.

## Beschreibung

Die vorliegende Erfindung betrifft ein Türsystem für eine Krankabine eines Mobilkrans. Die vorliegende Erfindung betrifft ferner einen Mobilkran, dessen Krankabine ein solches Türsystem aufweist.

Während des Kranbetriebs erfolgt die Bedienung von Mobilkranen durch den Kranführer üblicherweise von der Krankabine aus. Während bei größeren Mobilkranen neben dem für den Fahrbetrieb am Kranunterwagen vorgesehenen Fahrerhaus eine eigens für die Bedienung während des Kranbetriebs vorgesehene Krankabine bereitgestellt wird, kann bei kleineren Mobilkranen, beispielsweise bei sogenannten Geländekranen nur ein einziger Arbeitsplatz vorgesehen sein, von welchem aus die Bedienung des Krans sowohl während des Fahrbetriebs als auch während des Kranbetriebs erfolgt.

Bei Kranen neuerer Bauart ist es üblich, die Krankabine mit einer Schiebetüre auszustatten, welche vom Kranführer beliebig weit geöffnet bzw. aufgeschoben werden kann und hierbei weit weniger hinderlich ist als eine gelenkig angeschlagene Flügeltüre, wie sie oftmals bei Kranen älterer Bauart vorzufinden ist.

Insbesondere bei am Oberwagen angeordneten Krankabinen muss die Kabinentüre vom Kranführer je nach Drehwinkelstellung des Kranoberwagens aus verschiedenen Positionen heraus gegriffen und betätigt werden, um diese von außerhalb der Kabine zu öffnen oder zu schließen. Zudem befindet sich der hierfür vorgesehene Türgriff je nach Öffnungsstellung der Türe in unterschiedlichen Positionen und ist so vom Kranführer nicht immer bequem und auf ergonomische Art und Weise zu greifen.

Es ist die Aufgabe der vorliegenden Erfindung, diesem Nachteil abzuhelfen und ein Türsystem bereitzustellen, welches ein gleichbleibend bequemes und auch in ergonomischer Hinsicht optimiertes Betätigen der Krankabinentüre ermöglicht.

Diese Aufgabe wird durch das Krankabinen-Türsystem gemäß dem Patentanspruch 1 und dem Mobilkran gemäß dem Patentanspruch 10 gelöst.

Das erfindungsgemäße Krankabinen-Türsystem umfasst hierfür
- eine zum Verschließen einer Einstiegsöffnung einer Krankabine ausgestaltete und zwischen einer Öffnungsstellung und einer Schließstellung durch einen Führungsmechanismus geführte Türe;
- einen zum Bewegen der Türe zwischen der Öffnungsstellung und der Schließstellung ausgestalteten Türantrieb;
- eine mit dem Türantrieb und zumindest einem Bedienelement in Verbindung stehende Steuerungseinheit, welche den Türantrieb entsprechend einer über das zumindest eine Bedienelement erfolgten Benutzereingabe ansteuert.

Das Türsystem weist also eine sich selbsttätig bewegende Kabinentüre auf, die im Gegensatz zu bisherigen Kabinentüren vom Kranführer nicht mehr händisch geöffnet oder geschlossen werden muss. Vielmehr genügt eine einfache Benutzereingabe über ein Bedienelement, um die Türe zu öffnen oder zu schließen. Da auf diese Weise keine Betätigungskräfte mehr aufgebracht werden müssen, insbesondere aus unterschiedlichen Positionen und Stellungen des Kranführers gegenüber der Kabinentüre, wird nicht nur der Bedienkomfort und die Ergonomie erhöht, sondern in manchen Fällen auch die Sicherheit beim Betätigen der Krankabinentüre.

Gemäß einer Ausführungsform ist der Führungsmechanismus und/oder der Türantrieb dazu ausgestaltet, die Türe in zumindest einer zwischen der Öffnungsstellung und der Schließstellung gelegenen, insbesondere vordefinierten oder beliebigen Zwischenstellung positionsfest zu halten, insbesondere zu sichern.

Mit anderen Worten kann der Türantrieb so angesteuert werden, dass die Kabinentüre nicht nur in ihren Endstellungen, d.h. in einer Schließstellung und einer Öffnungsstellung verbleiben kann, sondern vielmehr in einer oder beliebig vielen Stellungen dazwischen. Dies ist insbesondere dann von Vorteil, wenn das Umfeld des Krans akustisch besser wahrgenommen werden oder die Krankabine zusätzlich belüftet werden soll. In diesem Zusammenhang ist zumindest eine vordefinierte Rastposition für die Kabinentüre vorstellbar, in welchen die teilweise geöffnete Kabinentüre ein Herausfallen von Personen aus der Kabine ebenso wirksam verhindert wie ein Eindringen von Gegenständen in die Kabine. Ferner vorstellbar ist es, dass die Türe durch den Führungsmechanismus und/oder den Türantrieb nicht nur, beispielsweise durch innere Reibkräfte, gehalten wird, sondern vielmehr aktiv in ihrer gegenwärtigen Position gesichert wird, beispielsweise durch einen Rast- oder Bremsmechanismus. Der Türantrieb kann einen oder mehrere Elektromotoren aufweisen, welche die zum Bewegen der Türe erforderliche Antriebsleistung erbringen. Insbesondere ist es in diesem Zusammenhang vorstellbar, dass der Türantrieb einen oder mehrere 12- oder 24-Volt-Gleichspannungsmotoren aufweist, der oder die auf einen oder mehrere mit der Kabinentüre gekoppelte Schwingen wirken und diese insbesondere in eine Rotation versetzen.

Obwohl das erfindungsgemäße Konzept grundsätzlich für jede Art von Kabinentüre eingesetzt werden kann, beispielsweise für rotatorisch an der Krankabine angeschlagene Flügeltüren oder im Wesentlichen translatorisch geführte Schiebetüren, kann der Führungsmechanismus gemäß einer Ausführungsform als Außenschwenktür-Mechanismus ausgeführt sein. So bewegt sich die Türe zwischen der Öffnungsstellung und der Schließstellung in der Art einer Außenschwenktüre. Während die Türe hierbei zum Freigeben bzw. Verschließen der Einstiegsöffnung überwiegend parallel zur Erstreckung der Einstiegsöffnung und der dazugehörigen Kabinenwandung bewegt wird, bewegt sich die Türe nahe ihrer Schließstellung überwiegend senkrecht hierzu, um in ihren Sitz in der Krankabinenwandung einzufahren bzw. aus diesem auszufahren. Insbesondere gegenüber üblichen Schiebetüren kann so eine verbesserte Abdichtung der Kabinentüre gegenüber der Krankabine erreicht werden, was insbesondere in Bezug auf Schadstoff- und Lärmimmissionen, Zugluft und Staubeintrag Vorteile bietet. Beispielsweise kann der Führungsmechanismus hierfür als Koppelgetriebe bzw. Viergelenkgetriebe ausgeführt sein.

Gemäß einer weiteren Ausführungsform kann die Steuerungseinheit mit dem Türantrieb und/oder mit zumindest einem Bedienelement über einen CAN-Bus signaltechnisch in Verbindung stehen. Ebenso ist es möglich, dass die Steuerungseinheit in die Kransteuerung des Mobilkrans integriert ist, insbesondere eine Funktion der Kransteuerung des Mobilkrans darstellt.

Mit anderen Worten kann die Betätigung des erfindungsgemäßen Türsystems nicht nur als eigenständiges System verstanden werden, sondern kann vielmehr auch in die bestehende signaltechnische Infrastruktur des Mobilkrans eingebunden oder integriert sein.

Gemäß einer weiteren Ausführungsform steuert die Steuerungseinheit den Türantrieb in Abhängigkeit von zumindest einer Kranzustandsgröße und/oder zumindest eines Umgebungsparameters, insbesondere in Abhängigkeit zumindest eins Sensorwertes an. Es besteht hierbei insbesondere die Möglichkeit einer Priorisierung gegenüber einer Benutzereingabe über ein Bedienelement. Ebenso besteht die Möglichkeit einer Nachrangigkeit dieser sozusagen automatischen Ansteuerung des Türantriebs gegenüber Benutzereingaben. Sollte beispielsweise über ein oder mehrere Sensoren eine erhöhte Staubbelastung detektiert werden, könnte sich die Kabinentüre automatisch schließen. Sollte der Kranführer dennoch eine zumindest teilweise geöffnete Kabinentüre wünschen, beispielsweise für eine bessere akustische Wahrnehmbarkeit der Umgebung, so könnte er die Kabinentüre über eine Benutzereingabe wieder öffnen. In anderen Fällen, beispielsweise wenn durch ein oder mehrere Sensoren eine erhöhte Schadstoffbelastung gemessen wird, könnte die Kabinentüre ungeachtet einer Benutzereingabe geschlossen werden, bis die Schadstoffkonzentration wieder ein akzeptables Niveau erreicht. Ebenso könnten ein oder mehrere unterschiedliche Kranzustandsgrößen Einfluss auf die Betätigung der Kabinentüre haben. Bei entsprechend dem Ausleger-Wippwinkel neigbaren Krankabinen ist es vorstellbar, ein vollständiges Öffnen der Kabinentüre erst dann zu ermöglichen, wenn die Krankabine wieder ihre horizontale Ausrichtung erreicht hat. Ganz ähnlich könnte ein vollständiges Öffnen der Kabinentüre auch erst dann ermöglicht werden, wenn eine Auf- oder Einstiegshilfe, beispielsweise ein Trittbrett seine für das Ein- oder Aussteigen in die bzw. aus der Kabine notwendige Position erreicht hat.

Statt ein Öffnen der Kabinentüre zu unterbinden, könnte die Steuerungseinheit in Abhängigkeit zumindest einer Zustandsgröße und/oder zumindest eines Umgebungsparameters ein akustisches und/oder optisches Warnsignal veranlassen, welches durch eine Signallampe bzw. einen Lautsprecher ausgegeben wird. Ebenso kann ein solches akustisches und/oder optisches Warnsignal ausgegeben werden, bevor oder während der Türantrieb die Kabinentüre zwischen der Öffnungsstellung und der Schließstellung bewegt.

Gemäß einer weiteren Ausführungsform können am Mobilkran ein oder mehrere Bedienelemente angeordnet sein, insbesondere
- im Fahrerhaus des Mobilkrans;
- in und/oder außen an der Krankabine des Mobilkrans;
- am Unterwagen des Mobilkrans, insbesondere im Bereich des Aufstiegs zur Krankabine; und/oder
- am Oberwagen des Mobilkrans, insbesondere im Bereich des Aufstiegs zur Krankabine.

Zusätzlich oder alternativ zu einem oder mehreren der oben genannten Bedienelemente kann auch ein Bedienelement in einer tragbaren, insbesondere drahtlosen Fernbedienung des Mobilkrans integriert oder als solche ausgestaltet bereitgestellt werden.

Ein weiterer Aspekt der vorliegenden Erfindung betrifft einen Mobilkran mit einem Krankabinen-Türsystem gemäß einer der oben beschriebenen Ausführungsformen. Das Türsystem kann insbesondere für eine am Kranoberwagen angeordnete Krankabine vorgesehen sein, wobei es sich ebenso für eine am Kranunterwagen angeordnete Krankabine eignet.

Eine bevorzugte Ausführungsform der vorliegenden Erfindung wird im Folgenden und unter Bezugnahme auf die beiliegenden Figuren näher erläutert. Die vorliegende Erfindung kann sämtliche hierin offenbarten Merkmale einzeln sowie in jedweder sinnvollen Kombination umfassen. Es zeigen:
- Figur 1: eine Ausführungsform des erfindungsgemäßen Türsystems mit einer sich in der Schließstellung befindlichen Kabinentüre;
- Figur 2: das Türsystem aus Figur 1 mit einer sich in einer ersten Zwischenstellung befindlichen Kabinentüre;
- Figur 3: das Türsystem aus Figur 1 mit einer sich in einer zweiten Zwischenstellung befindlichen Kabinentüre;
- Figur 4: das Türsystem aus Figur 1 mit einer sich in einer Öffnungsstellung befindlichen Kabinentüre.

Die Figur 1 zeigt schematisch eine Aufsicht auf eine Krankabine 2 mit einer bevorzugten Ausführungsform des erfindungsgemäßen Türsystems. Die Vorderseite, d. h. die in Richtung des Kranauslegers weisende Seite der Krankabine befindet sich in der gezeigten Darstellung auf der linken Seite. In der linken, d. h. in der Darstellung unten angeordneten Seitenwandung der Krankabine 2 ist eine Einstiegsöffnung 1 vorgesehen, über welche der Kranführer die Krankabine 2 besteigen und auch wieder verlassen kann. Zum Verschließen der Einstiegsöffnung 1 ist eine Kabinentüre 5 vorgesehen, welche über einen in der gezeigten Ausführungsform als Koppelgetriebe bzw. Viergelenkgetriebe ausgestalteten Führungsmechanismus mit der Krankabine 2 verbunden ist. Wie aus der gemeinsamen Betrachtung der Figuren 1 bis 4 hervorgeht, ist die Türe 5 über zwei Schwingen 3, 4 mit der Krankabine 2 verbunden. Beide Schwingen 3, 4 sind über Drehlagerungen an ihren gegenüberliegenden Enden jeweils mit der Türe 5 und der Krankabine 2 verbunden, wobei die Drehachsen sämtlicher Drehlagerungen parallel verlaufen. Während sich die erste Schwinge 3 unterhalb der Einstiegsöffnung 1 erstreckt, befindet sich die zweite Schwinge 4 im oberen Bereich der Einstiegsöffnung 1 und kann über einen Elektromotor 6 um ihre vertikale Drehachse rotiert werden. Der Elektromotor 6 kann insbesondere ein 12-Volt-Gleichspannungsmotor oder ein 24-Volt-Gleichspannungsmotor sein und demzufolge direkt über das Bordnetz des Krans mit Leistung versorgt werden. Die erste Schwinge 3 ist nicht angetrieben und folgt demzufolge der Bewegung der zweiten Schwinge 4 und der Türe 5. In üblicher Nomenklatur stellt die Krankabine 2 somit das Gestell des Koppelgetriebes dar, während die Tür 5 die sogenannte Koppel bildet.

Um die Türe 5 zwischen der in der Figur 1 zu sehenden Schließstellung und der in der Figur 4 zu sehenden Öffnungsstellung zu bewegen, wird der auf die zweite Schwinge 4 wirkende Türantrieb 6 von der Steuerungseinheit 8 und über eine Signalleitung des CAN-Busses 9 angesteuert. Die Steuerungseinheit 8 erhält die entsprechenden Benutzereingaben ebenfalls über Signalleitungen des CAN-Busses 9, über welche die Steuerungseinheit 8 mit Bedienelementen 7 in Signalverbindung steht. Die Bedienelemente 7 können hierbei als Drucktaster ausgestaltet sein. Bei der in der Figur 1 gezeigten Anordnung der Bedienelemente 7 sowohl an der Außenwandung der Krankabine 2 als auch im Innenraum der Krankabine 2 ist es einem Kranführer möglich, die Türe 5 zu öffnen und auch wieder zu schließen, ohne diese greifen zu müssen. Während die Türe 5 und somit auch ein an ihr befestigter Handgriff je nach Öffnungsstellung der Türe 5 unterschiedliche Positionen gegenüber der Krankabine 2 einnimmt, verbleiben die Bedienelemente 7 bzw. Drucktaster an bekannter Stelle.

Soll die Türe 5 aus ihrer in der Figur 1 gezeigten Schließstellung in eine ganz oder teilweise geöffnete Stellung gebracht werden, wird durch Betätigung eines der Bedienelemente 7 der Elektromotor 5 über die Steuerungseinheit 8 dergestalt aktiviert, dass dieser die zweite Schwinge 4 um ihre Drehlagerung und in Richtung des in der Figur 1 gezeigten Pfeiles rotiert. Die erste Schwinge 3 folgt der Bewegung der zweiten Schwinge 4, mit welcher sie über die Türe 5 gekoppelt ist, ebenfalls um ihre Drehlagerung und in Richtung des in der Figur 1 gezeigten Pfeiles.

Der Figur 2 ist zu entnehmen, dass sich die Türe 5 zunächst überwiegend senkrecht zur Erstreckung der Türöffnung 1 bewegt, sich somit sozusagen aus ihrem Sitz in der Kabinenwandung herausbewegt. Die in der Figur 2 zu sehende Stellung der Türe 5 kann als erste Zwischenstellung bezeichnet werden, welche von innerhalb der Krankabine aus die akustische Wahrnehmbarkeit der Umgebung des Mobilkrans verbessert.

In der Figur 3 nimmt die Türe eine zweite, gegenüber der in der Figur 2 gezeigten Zwischenstellung weiter geöffnete Zwischenstellung ein, welche beispielsweise für eine ausreichende Belüftung der Krankabine 2 sorgt.

Bei weiterer Betätigung des Türantriebs 6 erreicht die Türe 5 schließlich ihre in der Figur 4 gezeigte Öffnungsstellung, in welcher die Einstiegsöffnung 1 für einen Einstieg in bzw. einen Ausstieg aus der Krankabine 2 ausreichend weit geöffnet ist. Um die in der Schließstellung befindliche Türe 5 wieder zu schließen, wird durch erneutes Betätigen eines der Bedienelemente 7 der Türantrieb 6 dazu veranlasst, die zweite Schwinge 4 in Richtung des in der Figur 4 gezeigten Pfeiles um ihre Drehlagerung zu rotieren. Die erste Schwinge 3 folgt dieser Bewegung entsprechend und rotiert um ihre Drehlagerung in gleicher Richtung.

Alternativ oder zusätzlich zu den in den Figuren 1 bis 4 dargestellten, diskreten Stellungen der Kabinentüre 5 ist es auch möglich, die Kabinentüre 5 sozusagen "stufenlos" in einer beliebigen Stellung zu positionieren oder, insbesondere durch einen nicht gezeigten Bremsmechanismus zu sichern. Beispielsweise kann der Türantrieb 6 hierfür die zweite Schwinge 4 so lange rotieren, wie ein als Drucktaster ausgestaltetes Bedienelement 7 gedrückt wird. Beim Loslassen des Drucktasters verharrt die Türe in ihrer gegenwärtigen Position bzw. wird in dieser gegen eine unbeabsichtigte Bewegung gesichert. Beim erneuten Drücken eines Bedienelements 7 kann die Bewegung der Türe 5 weiter fortgesetzt werden.

## Patentansprüche

1. Krankabinen-Türsystem für einen Mobilkran, mit
- einer zum Verschließen einer Einstiegsöffnung (1) einer Krankabine (2) ausgestalteten und zwischen einer Öffnungsstellung und einer Schließstellung durch einen Führungsmechanismus (3, 4) geführten Türe (5);
- einem zum Bewegen der Türe (5) zwischen der Öffnungsstellung und der Schließstellung ausgestalteten Türantrieb (6);
- einer mit dem Türantrieb (6) und zumindest einem Bedienelement (7) in Verbindung stehenden Steuerungseinheit (8), welche den Türantrieb (6) entsprechend einer über das zumindest eine Bedienelement (7) erfolgten Benutzereingabe ansteuert.

2. Krankabinen-Türsystem gemäß Anspruch 1, wobei der Führungsmechanismus (3, 4) und/oder der Türantrieb (6) dazu ausgestaltet ist, die Türe (5) in zumindest einer zwischen der Öffnungsstellung und der Schließstellung gelegenen, insbesondere vordefinierten oder beliebigen Zwischenstellung positionsfest zu halten, insbesondere zu sichern.

3. Krankabinen-Türsystem gemäß einem der Ansprüche 1 und 2, wobei der Führungsmechanismus (3, 4) als Außenschwenktür-Mechanismus ausgeführt ist.

4. Krankabinen-Türsystem gemäß einem der Ansprüche 1 bis 3, wobei die Steuerungseinheit (8) mit dem Türantrieb (6) und/oder mit zumindest einem Bedienelement (7) über einen CAN-Bus (9) signaltechnisch in Verbindung steht.

5. Krankabinen-Türsystem gemäß einem der Ansprüche 1 bis 4, wobei die Steuerungseinheit (8) in die Kransteuerung des Mobilkrans integriert ist, insbesondere eine Funktion der Kransteuerung des Mobilkrans darstellt.

6. Krankabinen-Türsystem gemäß einem der Ansprüche 1 bis 5, wobei die Steuerungseinheit (8) den Türantrieb (6) in Abhängigkeit zumindest einer Kranzustandsgröße und/oder zumindest eines Umgebungsparameters, insbesondere in Abhängigkeit zumindest eines Sensorwertes ansteuert.

7. Krankabinen-Türsystem gemäß einem der Ansprüche 1 bis 6, wobei die Steuerungseinheit (8) in Abhängigkeit zumindest einer Kranzustandsgröße und/oder zumindest eines Umgebungsparameters, vor und/oder während einer Bewegung des Türantriebs (6) die Ausgabe eines akustisches und/oder optisches Warnsignals veranlasst.

8. Krankabinen-Türsystem gemäß einem der Ansprüche 1 bis 7, wobei
- im Fahrerhaus des Mobilkrans;
- in und/oder außen an der Krankabine (2) des Mobilkrans;
- am Unterwagen des Mobilkrans, insbesondere im Bereich des Aufstiegs zur Krankabine (2); und/oder
- am Oberwagen des Mobilkrans, insbesondere im Bereich des Aufstiegs zur Krankabine (2); zumindest ein Bedienelement (7) angeordnet ist.

9. Krankabinen-Türsystem gemäß einem der Ansprüche 1 bis 7, wobei ein Bedienelement (7) in einer tragbaren, insbesondere drahtlosen Fernbedienung des Mobilkrans integriert oder als solche ausgestaltet ist.

10. Mobilkran mit einem Krankabinen-Türsystem gemäß einem der Ansprüche 1 bis 9.
